# EUROPÄISCHE PATENTSCHRIFT

(11) **EP 0 716 262 B1**
(45) Veröffentlichungstag und Bekanntmachung des Hinweises auf die Patenterteilung: **17.01.2001**
(21) Anmeldenummer: 95116878.0
(22) Anmeldetag: 26.10.1995
(51) Int. Cl.: F21S 8/02, F21V 7/09

(54) **Leuchte für langgestreckte Leuchtmittel**
Lighting fixture for linear lighting means
Armature d'éclairage pour sources lumineuses linéaires

(30) Priorität: 08.12.1994 DE 4443741
(43) Veröffentlichungstag der Anmeldung: 12.06.1996
(73) Patentinhaber: Engel, Hartmut S., D-71634 Ludwigsburg (DE)
(72) Erfinder: Engel, Hartmut S., D-71634 Ludwigsburg (DE)
(74) Vertreter: Manitz, Finsterwald & Partner

(56) Entgegenhaltungen:
- EP-A- 0 369 338
- DE-A- 3 711 366
- DE-A- 4 125 545
- DE-U- 8 513 863
- FR-A- 1 060 308
- GB-A- 531 868

## Beschreibung

Die Erfindung betrifft eine Leuchte für langgestreckte Leuchtmittel, wie z.B. Leuchtstofflampen, mit zumindest einem gekrümmten Reflektor, in dessen stärkstem Krümmungsbereich das langgestreckte Leuchtmittel positioniert ist, und mit einer Leuchtmittelfassung und einer dem Leuchtmittel zugeordneten Abblendeinheit, die aus mehreren Rasterflächen aus lichtdurchlässigem Material besteht, die beidseits des Leuchtmittels angeordnet sind.

Eine Leuchte dieser Art ist bekannt aus der DE 41 25 545 A1. Bei dieser bekannten Leuchte ist die Leuchtstofflampe über ihre Länge innerhalb eines einen vierseitigen geschlossenen Querschnitt aufweisenden Lampenkanals angeordnet, wobei die Oberseite dieses Lampenkanals von einem Reflektorbereich und die Unterseite des Lampenkanals von einem Hilfsreflektor gebildet sind, während die Seitenwände des Lampenkanals aus Prismenplatten aus transparentem Material bestehen, die zum einen in Längsrichtung und zum andern in Querrichtung des Lampenkanals verlaufen.

Des weiteren ist eine vergleichbare Leuchte bekannt aus der EP 0 538 727 A1. Bei dieser Leuchte ist als Abblendeinheit bzw. Blendschutz ein halbzylindrisch ausgebildetes Lochblech vorgesehen, das das außerhalb der Öffnungsebene des Gehäuses gelegene Leuchtmittel umschließt. Die Innen- und/oder Außenseite des Lochblechs ist mit einer lichtdurchlässigen Folie abgedeckt, wobei Lochblech und Folie zusammen einen Ersatz für opake oder milchige Halbschalen bilden sollen.

Aufgabe der Erfindung ist es, eine Leuchte der eingangs angegebenen Art so auszugestalten, daß die Verwendung eines möglichst flachen, d.h. eine geringe Tiefe aufweisenden Gehäuses ermöglicht und unter Ausschaltung störender Blendeffekte eine optimale Lichtausnutzung bei möglichst gleichmäßiger Leuchtdichte über die gesamte Öffnungsfläche der Leuchte erhalten wird.

Gelöst wird diese Aufgabe nach der Erfindung im wesentlichen dadurch, daß der gekrümmte Reflektor, die Leuchtmittelfassung und die Abblendeinheit in einem flachwannenförmigen Gehäuse gehaltert sind und sich der Reflektor über die gesamte Grundfläche des Gehäuses und bis zu zwei einander gegenüberliegenden Rändern in der Öffnungsebene des Gehäuses erstreckt, daß die Rasterflächen der Abblendeinheit aus gegenseitig beabstandetem, zueinander parallelen und parallel zum Leuchtmittel verlaufenden Rasterflächen besteht, die sich zumindest zum Teil über die Öffnungsfläche des Gehäuses nach außen erstrecken und durch zumindest einen ebenfalls aus lichtdurchlässigem Material bestehenden Quersteg miteinander verbunden sind.

Durch die Verwendung von Rasterflächen aus lichtdurchlässigem Material, insbesondere aus Kunststoffmaterial, ist es möglich, einerseits die erforderliche Vergleichmäßigung der Leuchtdichte zu erreichen und andererseits den seitlichen Lichtverlust zu minimieren, so daß eine maximale Lichtnutzung erreicht wird. Besonders vorteilhaft ist dabei, daß die an den Rasterflächen vorhandene Rasterung praktisch nicht in Erscheinung tritt, und zwar auch nicht bei seitlicher Blickrichtung auf die Leuchte, weil sich das Licht in den aus Kunststoff oder Glas bestehenden Rasterflächen gleichmäßig verteilt und damit auch diejenigen Bereiche der Abblendeinheit eine entsprechend angepaßte Leuchtdichte besitzen, welche nicht direkt vom Leuchtmittel beaufschlagt werden.

Die an den Rasterflächen vorgesehene Rasterung wird bevorzugt durch Strangpressen hergestellt, wobei unterschiedliche Querschnittsstrukturen der dabei gebildeten Rippen und Vertiefungen realisiert werden können. In einem ersten Vorgang mit durchgehenden Rippen gefertigte Rasterungen können durch einen weiteren Bearbeitungsschritt, insbesondere durch einen weiteren Preßschritt derart modifiziert werden, daß Einzelelemente, zum Beispiel in Form von Einzelpyramiden, geschaffen werden, wenn eine derartige Rasterstruktur gefordert wird.

Grundsätzlich ist es auch möglich, von einer Rasterung, das heißt der Verwendung einer Prismatikstruktur Abstand zu nehmen, wenn beispielsweise leicht eingefärbte, opake Kunststoffe als Abblendelemente vorgesehen werden, wie dies für bestimmte Anwendungsfälle durchaus möglich ist.

Die Rasterflächen sind bevorzugt parallel zueinander angeordnet und durch ebenfalls lichtleitende Querstege miteinander verbunden, so daß kompakte Einheiten entstehen, bei denen die Anzahl der zueinander parallelen Rasterflächen in Abhängigkeit davon gewählt wird, welche Leuchtdichte in Anpassung an die Reflektorleuchtdichte an den außenliegenden Rasterflächen gefordert wird.

Die aus Kunststoff oder Glas bestehenden Rasterflächen sind auf ihrer dem Leuchtmittel zugewandten Seite glatt und auf ihrer vom Leuchtmittel abgewandten Seite vorzugsweise geriffelt ausgebildet, da durch diese so geschaffene Prismatik unter Vermeidung von Blendeffekten der Lichtverlust sehr gering ist und damit durch Anordnung mehrerer solcher Rasterflächen eine sehr gezielte und definierte Leuchtdichtenabstimmung ermöglicht wird.

Von wesentlicher Bedeutung ist im Rahmen der Erfindung auch, daß die einzelnen Reflektorflächen asymmetrisch gekrümmt ausgebildet sind, und zwar derart, daß der Bereich der stärksten Krümmung sich dort befindet, wo das Leuchtmittel angeordnet ist, so daß das Leuchtmittel im Brennpunktbereich oder unmittelbar benachbart dem jeweiligen Brennpunktbereich gelegen ist. Dies schafft in Verbindung mit den jeweiligen Abblendeinheiten auch die Möglichkeit, einerseits über den Reflektor eine gute Ausbeute an indirektem Licht zu erzielen und andererseits einen vorgebbaren Direktlichtanteil zu nutzen.

Durch die Anordnung des Leuchtmittels im Innenraum des wannenförmigen Gehäuses und die flache Struktur der asymmetrischen Einzelreflektoren wird eine sehr kompakte und flache Bauweise gewährleistet, die zu vergleichsweise großflächigen Leuchten mit gleichmäßiger Lichtdichte führt, die alle Anforderungen hinsichtlich Blendungsfreiheit und optimaler Lichtausnutzung erfüllen.

Durch Kombination von erfindungsgemäßen Leuchten mit gleicher oder unterschiedlicher Abstrahlcharakteristik und Vorgabe bestimmter Abstände bei der Montage dieser Leuchten ist es möglich, für den jeweiligen Einsatzzweck optimale Lichtverteilungskurven zu erzielen, wobei es problemfrei möglich ist, eine gesamte Raumfläche gleichmäßig auszuleuchten, bestimmte Bereiche des jeweiligen Raumes, insbesondere die Raummitte, bevorzugt zu beleuchten oder beispielsweise in bestimmten Bereichen des Raumes, insbesondere im Zentrum des Raumes, einen reflexfreien Bereich zu schaffen und die Randbereiche stärker auszuleuchten.

Weitere vorteilhafte Ausgestaltungen der Erfindung sind in Unteransprüchen angegeben und werden nachfolgend anhand von Ausführungsbeispielen unter Bezugnahme auf die Zeichnung erläutert.

In der Zeichnung zeigt:
- Figur 1: eine schematische Querschnittsdarstellung einer ersten Ausführungsform einer Leuchte nach der Erfindung,
- Figur 2: eine schematische Darstellung einer zweiten Ausführungsvariante, und
- die Figuren 3 bis 6: Beispiele von mit erfindungsgemäßen Leuchten realisierbaren Lichtverteilungskurven bzw. Raumbeleuchtungssituationen.

Figur 1 zeigt ein in Form einer flachen Wanne ausgebildetes Rechteckgehäuse 1 mit einem Gehäuseboden 2 und Seitenwänden 3, das an einer Decke befestigt werden kann, vorzugsweise aber in eine Decke, insbesondere Rasterdecke eingebaut bzw. integriert wird.

Der Öffnungsquerschnitt des Gehäuses 1 ist mit der Bezugsziffer 4 gekennzeichnet, und im Innenraum 15 des Gehäuses 1 sind sowohl die Reflektoren 5, 6 als auch das Leuchtmittel 8 mit zugehöriger Abblendeinheit 14 untergebracht, wobei sich die Abblendeinheit 14 zumindest zum Teil über die Öffnungsfläche 4 des Gehäuses hinaus erstreckt.

Die beiden Reflektoren 5, 6 erstrecken sich über den gesamten Gehäusequerschnitt und sind mittensymmetrisch angeordnet, so daß durch die beiden Reflektoren 5, 6 eine Art Flügelstruktur entsteht. Im Bereich der Außenränder der einander gegenüberliegenden Seitenwände 3 des Gehäuses sind die Reflektoren 5, 6 bündig befestigt und weisen nur eine sehr schwache Krümmung auf. Die Krümmung nimmt zur Mitte des Gehäuses 1 hin zu, wobei die Reflektoren 5, 6 der Mitte benachbart vorzugsweise am Gehäuseboden 2 anliegen und dann mit stärkerer Krümmung zur Mitte hin weitergeführt sind, wo sie sich in einer Verbindungskante 7 treffen, die in der oberen Hälfte des Innenraumes 15 des Gehäuses 1 gelegen ist.

Unmittelbar benachbart dieser Verbindungskante 7 und ebenfalls mittensymmetrisch angeordnet befindet sich das Leuchtmittel bzw. die Leuchtstofflampe 8, die im Falle einer einseitig gesockelten Lampe in einer Fassung 13 gehaltert ist, die an einer Seitenwand 3 angebracht ist.

Dem Leuchtmittel 8 zugeordnet und diesem Leuchtmittel 8 unmittelbar benachbart angeordnet ist eine Abblendeinheit 14, die von mehreren aus Glas oder Kunststoff bestehenden Rasterflächen 9 gebildet ist. Diese Rasterflächen 9 werden über Querstege 10 aus dem gleichen Material zusammengehalten und erstrecken sich senkrecht zum Gehäuseboden 2 etwa von der Mitte des Innenraums 15 des Gehäuses 1 nach außen. Die Rasterflächen 9 verlaufen parallel zueinander und haben zur Ausbildung einer stufigen Struktur unterschiedliche Längen. Auf diese Weise lassen sich auch blickwinkelbezogen unterschiedliche Abblendeffekte erzielen, und zwar im Hinblick auf die angestrebte gleichförmige Leuchtdichte über den gesamten Öffnungsquerschnitt 4.

In dem freien Mittelraum zwischen den beiden seitlich des Leuchtmittels 8 gelegenen Rasterflächen ist ein offenes Raster 11 angebracht, so daß wiederum unter Ausschaltung von Blendeffekten in diesem Mittelbereich eine Direktabstrahlung erreicht wird, während reflektorseitig eine optimale Lichteinstrahlung auf die Reflektoren 5 und 6 erzielt wird. Bei dem offenen Raster 11 kann es sich um ein Quadrat-, Rechteck- oder Rundraster handeln, das bevorzugt aus lichtdurchlässigem Material, insbesondere Kunststoffmaterial, hergestellt ist.

Die Abblendeinheit 14 ist dabei gleichzeitig als Träger für das offene Raster 11 genutzt, wobei zwischen diesen beiden Einheiten eine Schiebeführung, Schnapp-Rast-Verbindungen oder eine sonstige Klemmverbindung vorgesehen sein kann.

Die Ausführungsvariante nach Figur 2 zeigt eine mittensymmetrische Leuchte mit zwei voneinander getrennt angeordneten Leuchtmitteln 8 in einem gemeinsamen Gehäuse 1. Es ist darauf hinzuweisen, daß es im Rahmen der Erfindung einer weiteren Ausführungsform entspricht, wenn in einem Gehäuse 1 nur eine einzige derartige Reflektoreinheit vorgesehen ist, da dann eine Anordnung vorliegt, bei der die Mittelebene der Leuchte nach Figur 2 durch eine Seitenwand 3 ersetzt werden würde.

Bei der Ausführungsform nach Figur 2 sind die beiden wiederum asymmetrisch ausgebildeten Reflektoren 5, 6 mittig bis zur Öffnungsfläche 4 des Gehäuses 1 nach vorne gezogen, das heißt die Verbindungskante 7 liegt etwa im Bereich des Öffnungsquerschnitts der Leuchte.

Die Leuchtmittel 8 sind etwa in den Brennpunktbereichen der Reflektoren gelegen, und die jeweils zugehörige Abblendeinheit ist so ausgebildet und positioniert, daß sich wiederum die angestrebte direkte und indirekte Lichtabstrahlung ergibt und eine ausgeglichene Leuchtdichtenverteilung erzielt wird.

Die aus Glas oder Kunststoff bestehenden Rasterflächen 9 verlaufen etwa unter einem Winkel von 45° zur Bodenfläche 2 des Gehäuses und erstrecken sich nur geringfügig über die Öffnungsfläche 4 hinaus. Die zueinander parallelen Rasterflächen 9 sind durch Querstege 10 miteinander verbunden, und an die kürzeste, zur Gehäusemitte hin gelegene Rasterfläche 9 ist eine dazu senkrecht verlaufende weitere Rasterfläche angeformt, die sich bis in die Nähe des jeweiligen Reflektors 5, 6 erstreckt, jedoch bezüglich des jeweiligen Reflektors einen Spalt offenläßt. Durch diese Abblendeinheit wird ein direkter Sichtkontakt zum jeweiligen Leuchtmittel 8 ausgeschlossen und sichergestellt, daß über die gesamte Leuchtenfläche eine sehr gleichmäßige Leuchtdichte erzielt wird.

Durch die Ausgestaltung und Relativanordnung von Leuchtmittel 8, Reflektoren 5, 6 und Abblendeinheit 14 treten in der Leuchte nur sehr geringe Luftströmungen auf, was zur Folge hat, daß störende Schmutzablagerungen am Reflektor oder an den Reflektoren vermieden werden können.

Figur 3 zeigt in schematischer Weise die Lichtverteilungskurve einer Leuchtenanordnung gemäß Figur 2. Die auf diese Weise realisierte Lichtverteilung eignet sich vor allem für diejenigen Fälle, bei denen die Mitte des jeweiligen Raumes bevorzugt beleuchtet werden soll und im Wandbereich wenig Licht erwünscht ist, wie dies zum Beispiel bei Räumen mit Glasfassaden der Fall ist.

Figur 4 zeigt eine Lichtverteilungskurve, die mit der Grundeinheit der in Figur 2 gezeigten Doppelanordnung erzielbar ist. Durch entsprechende Positionierung dieser Leuchten und Kombination mit eine gleichartige oder auch unterschiedliche Lichtverteilungskurve besitzenden weiteren Leuchten lassen sich an die individuellen Gegebenheiten anpaßbare Raumausleuchtungen erzielen.

Figur 5 zeigt eine Lichtverteilungskurve einer erfindungsgemäßen Doppelleuchte, die geeignet ist, über einen größeren Raumbereich einen höheren Lichtbedarf zu decken. Werden beispielsweise zwei derartige Leuchten mit gegenseitigem Abstand spiegelsymmetrisch zur Raummitte angeordnet, so ist es möglich, den mittleren Bereich der Decke des Raumes relativ dunkel und ruhig zu belassen, während in der Mitte des Raumes ein geforderter höherer Lichtbedarf gedeckt werden kann, während gleichzeitig die Raumwände aufgrund der vorhandenen Abstrahlcharakteristik relativ dunkel bleiben können.

Die schematische Darstellung nach Figur 6 zeigt das Zusammenwirken zweier Leuchten mit der in Figur 4 gezeigten Lichtverteilungskurve. In diesem Falle ist es möglich, die Wände des Raumes hell zu beleuchten, wie dies beispielsweise für Repräsentationsräume gewünscht wird. Durch das in Figur 6 gezeigte Zusammenwirken der erfindungsgemäßen Leuchten ist es aber vor allem möglich, ein praktisch reflexionsfreies Zentrum im Raum zu schaffen, was die Aufstellung von Bildschirmen erleichtert und gute Arbeitsbedingungen unter beleuchtungstechnischen Aspekten schafft.

Werden höhere Beleuchtungsstärken gefordert, so können anstelle der in Figur 6 gezeigten Einzelanordnungen auch Doppelleuchten von der in Figur 5 gezeigten Art eingesetzt werden.

Durch die anhand der Figuren 3 bis 6 erläuterten Beispiele wird deutlich, daß durch die gemäß der Erfindung gestalteten Leuchten, und insbesondere durch Kombination gleichartiger oder auch verschiedener Ausführungsformen, die in der Praxis vorkommenden Beleuchtungsaufgaben optimal gelöst werden können, da je nach bestehender Forderung sowohl gleichmäßige Raumausleuchtungen als auch differenzierte Raumausleuchtungen realisiert werden können und dabei stets dem jeweiligen Lichtbedarf Rechnung getragen werden kann.

### Bezugszeichenliste

- 1: Gehäuse
- 2: Gehäuseboden
- 3: Seitenwand
- 4: Öffnungsquerschnittsfläche
- 5: Reflektor
- 6: Reflektor
- 7: Verbindungskante
- 8: Leuchtmittel bzw. Lampe
- 9: Rasterfläche
- 10: Quersteg
- 11: Offenes Rechteckraster
- 12: Rasterfläche
- 13: Leuchtmittelfassung
- 14: Abblendeinheit
- 15: Innenraum

## Patentansprüche

1. Leuchte für langgestreckte Leuchtmittel, wie z.B. Leuchtstofflampen, mit zumindest einem gekrümmten Reflektor (5, 6), in dessen stärkstem Krümmungsbereich das langgestreckte Leuchtmittel (8) positioniert ist, und mit einer Leuchtmittelfassung (13) und einer dem Leuchtmittel (8) zugeordneten Abblendeinheit (14), die aus mehreren Rasterflächen (9) aus lichtdurchlässigem Material besteht, die beidseits des Leuchtmittels (8) angeordnet sind,
dadurch **gekennzeichnet**,
daß der gekrümmte Reflektor (5, 6), die Leuchtmittelfassung (13) und die Abblendeinheit (14) in einem flachwannenförmigen Gehäuse (1) gehaltert sind und sich der Reflektor (5, 6) über die gesamte Grundfläche (2) des Gehäuses (1) und bis zu zwei einander gegenüberliegenden Rändern in der Öffnungsebene (4) des Gehäuses erstreckt,
daß die Rasterflächen (9) der Abblendeinheit (14) aus gegenseitig beabstandetem, zueinander parallelen und parallel zum Leuchtmittel (8) verlaufenden Rasterflächen (9) besteht, die sich zumindest zum Teil über die Öffnungsfläche (4) des Gehäuses (1) nach außen erstrecken und durch zumindest einen ebenfalls aus lichtdurchlässigem Material bestehenden Quersteg (10) miteinander verbunden sind.

2. Leuchte nach Anspruch 1,
**dadurch gekennzeichnet**,
daß die parallel zueinander angeordneten Rasterflächen (9) eine gestufte Struktur bilden.

3. Leuchte nach einem der vorhergehenden Ansprüche,
**dadurch gekennzeichnet**,
daß die Rasterflächen (9) auf ihrer dem Leuchtmittel (8) zugewandten Seite glatt und auf der vom Leuchtmittel (8) abgewandten Seite mit einer Prismatikstruktur versehen sind.

4. Leuchte nach einem der vorhergehenden Ansprüche,
**dadurch gekennzeichnet**,
daß die die Rasterflächen (9) verbindenden Querstege (10) im Bereich der reflektorseitigen Enden der Rasterflächen (9) vorgesehen sind.

5. Leuchte nach einem der vorhergehenden Ansprüche,
**dadurch gekennzeichnet**,
daß die Anzahl der Rasterflächen (9) und ihre Relativanordnung so gewählt sind, daß über die Öffnungsfläche (4) betrachtet zumindest im wesentlichen die gleiche Leuchtdichte vorliegt.

6. Leuchte nach einem der vorhergehenden Ansprüche,
**dadurch gekennzeichnet**,
daß im Gehäuse (1) zwei mittensymmetrisch angeordnete, von den einander gegenüberliegenden Randbereichen des Gehäuses (1) zur Mitte hin zunehmend gekrümmt ausgebildete Reflektoren (5, 6) vorgesehen sind, daß das langgestreckte Leuchtmittel (8) mittig und unmittelbar unterhalb der Verbindungskante (7) der beiden Reflektoren (5, 6) angeordnet ist, und daß die beiden Rasterflächen (9) der Abblendeinheit (14) ebenfalls mittensymmetrisch und beiderseits des Leuchtmittels (8) angeordnet sind, wobei der offene Mittelbereich der Abblendeinheit (14) einen Direktlichtaustritt bildet.

7. Leuchte nach Anspruch 6,
**dadurch gekennzeichnet**,
daß im Direktlichtaustritt ein offenes Rechteck-, Quadrat- oder Rundraster (11) angeordnet ist, das aus einem lichtdurchlässigen Material bestehen kann und an den innenliegenden Rasterflächen (9) gehaltert ist.

8. Leuchte nach einem der vorhergehenden Ansprüche,
**dadurch gekennzeichnet**,
daß im Gehäuse (1) ein asymmetrischer, sich zwischen zwei einander gegenüberliegenden Gehäuserändern erstreckender Reflektor angeordnet ist, in dessen Brennpunktbereich die langgestreckte Leuchte (8) angeordnet ist, welche durch eine Rasterflächenanordnung (14) gegen direkten Sichtkontakt abgeschirmt ist.

9. Leuchte nach einem der vorhergehenden Ansprüche,
**dadurch gekennzeichnet**,
daß im Gehäuse (1) zwei mittensymmetrisch angeordnete, von den einander gegenüberliegenden Randbereichen des Gehäuses (1) zur Mitte hin zunehmend gekrümmt ausgebildete Reflektoren (5, 6) vorgesehen sind, die im Mittelbereich des Gehäuses (1) unter Ausbildung einer Verbindungskante (7) bis zur Öffnungsebene (4) vorgezogen sind, daß jeweils ein langgestrecktes Leuchtmittel (8) im Brennpunktbereich jedes Reflektors (5, 6) angeordnet ist, daß jedem Reflektor (5, 6) eine Abblendeinheit (14) zugeordnet ist, welche aus rechtwinklig zueinander verlaufenden Rasterflächen (9, 10, 12) besteht, die eine Direktsicht auf das Leuchtmittel (8) zumindest im wesentlichen verhindern.

10. Leuchte nach einem der vorhergehenden Ansprüche,
**dadurch gekennzeichnet**,
daß die Abblendeinheiten (14) stirnseitig an den Seitenwänden (2) des Gehäuses (1) gehaltert sind.

11. Leuchte nach einem der vorhergehenden Ansprüche,
**dadurch gekennzeichnet**,
daß die Prismatikstrukturen durch Strangpressen gebildet sind und aus durchgehenden Rippen oder durch einen zusätzlichen Preßschritt gebildete Einzelelemente, insbesondere Einzelpyramiden bestehen.

12. Leuchte nach einem der vorhergehenden Ansprüche,
**dadurch gekennzeichnet**,
daß anstelle oder in Verbindung mit der Prismatikstruktur insbesondere leicht eingefärbte, opake Kunststoffe für die Rasterflächen (9) verwendet sind.

## Revendications

1. Lampe pour appareil d'éclairage allongé, comme par exemple des lampes fluorescentes, comprenant au moins un réflecteur incurvé (5, 6), tel que l'appareil d'éclairage allongé (8) est positionné dans la région de sa plus forte courbure, et comprenant une monture de lampe (13) et une unité anti-éblouissement (14) associée à l'appareil d'éclairage (8) et constituée de plusieurs surfaces grillagées (9) en matériau transparent qui sont agencées des deux côtés de l'appareil d'éclairage,
caractérisée en ce que
le réflecteur incurvé (5, 6), la monture de lampe (13) et l'unité anti-éblouissement (14) sont montés dans un boîtier (1) en forme de cuvette aplatie, et le réflecteur (5, 6) s'étend sur la totalité de la surface de base (2) du boîtier (1) et jusqu'à deux bordures mutuellement opposées dans le plan d'ouverture (4) du boîtier, et
les surfaces grillagées (9) de l'unité anti-éblouissement (14) sont constituées par des surfaces grillagées (9) mutuellement écartées, parallèles les unes aux autres et parallèles à l'appareil d'éclairage (8), qui s'étendent au moins en partie sur la surface d'ouverture (4) vers l'extérieur du boîtier (1), et qui sont reliées les unes aux autres par au moins une barrette transversale (10) également constituée en matériau transparent.

2. Lampe selon la revendication 1, caractérisée en ce que les surfaces grillagées (9) agencées parallèlement les unes aux autres forment une structure en gradins.

3. Lampe selon l'une des revendications précédentes, caractérisée en ce que les surfaces grillagées (9) sont lisses sur leur côté tourné vers l'appareil d'éclairage (8), et pourvues d'une structure prismatique du côté détourné de l'appareil d'éclairage (8).

4. Lampe selon l'une des revendications précédentes, caractérisée en ce que les barrettes transversales (10) qui relient les surfaces grillagées (9) sont prévues dans la région des extrémités des surfaces grillagées (9) côté réflecteur.

5. Lampe selon l'une des revendications précédentes, caractérisée en ce que le nombre des surfaces grillagées (9) et leur agencement relatif sont ainsi choisis que l'on obtient au moins sensiblement la même densité d'éclairement, considérée sur la surface d'ouverture (4).

6. Lampe selon l'une des revendications précédentes, caractérisée en ce qu'il est prévu dans le boîtier (1) deux réflecteurs (5, 6) agencés symétriquement par rapport au centre, réalisés avec une courbure qui augmente depuis les régions de bordure mutuellement opposées du boîtier (1) en direction du milieu, en ce que l'appareil d'éclairage allongé (8) est agencé au milieu et immédiatement au-dessous de l'arête de jonction (7) des deux réflecteurs (5, 6), et en ce que des deux surfaces grillagées (9) de l'unité anti-éblouissement (14) sont également agencées de façon symétrique par rapport au centre et des deux côtés de l'appareil d'éclairage (8), la région médiane ouverte de l'unité anti-éblouissement (14) formant une sortie directe pour la lumière.

7. Lampe selon la revendication 6, caractérisée en ce que dans la sortie directe pour la lumière est agencé un grillage ouvert rectangulaire, carré, ou rond (11), susceptible d'être réalisé en matériau transparent, et maintenu sur les surfaces grillagées intérieures (9).

8. Lampe selon l'une des revendications précédentes, caractérisée en ce qu'il est prévu dans le boîtier (1) un réflecteur asymétrique qui s'étend entre deux bordures mutuellement opposées du boîtier, de sorte que l'appareil d'éclairage allongé (8) est agencé dans la région du foyer du réflecteur, ledit appareil d'éclairage étant occulté vis-à-vis d'un contact visuel direct par un agencement à surfaces grillagées (14).

9. Lampe selon l'une des revendications précédentes, caractérisée en ce que dans le boîtier (1) sont prévus deux réflecteurs (5, 6) agencés de façon symétrique par rapport au centre et réalisés avec une courbure croissante depuis les régions de bordure mutuellement opposées du boîtier (1) en direction du centre, lesdits réflecteurs étant avancés jusqu'au plan d'ouverture (4) dans la région médiane du boîtier (1) en réalisant une arête de liaison (7), en ce qu'un appareil d'éclairage allongé respectif (8) est agencé dans la région du foyer de chaque réflecteur (5, 6), et en ce qu'il est prévu une unité anti-éblouissement (14) associée à chaque réflecteur (5, 6), ladite unité étant constituée par des surfaces grillagées (9, 10, 12) qui s'étendent perpendiculairement les unes aux autres et qui empêchent au moins pour l'essentiel une vision directe vers l'appareil d'éclairage (8).

10. Lampe selon l'une des revendications précédentes, caractérisée en ce que les unités anti-éblouissement (14) sont montées du côté frontal sur les parois latérales (2) du boîtier (1).

11. Lampe selon l'une des revendications précédentes, caractérisée en ce que les structures prismatiques sont formées par extrusion et constituées par des nervures continues, ou par des éléments individuels, en particulier des pyramides individuelles, réalisés par une opération de pressage additionnelle.

12. Lampe selon l'une des revendications précédentes, caractérisée en ce que l'on utilise pour les surfaces grillagées (9) des matières plastiques opaques, en particulier légèrement colorées, au lieu de la structuré prismatique, ou bien en combinaison avec celle-ci.

## Claims

1. A lamp for elongate lighting means, such as fluorescent lamps, having at least one curved reflector (5, 6), with the elongate lighting means (8) being positioned in the region of strongest curvature of said curved reflector (5, 6), and having a lighting means holder (13) and an anti-dazzle unit (14) which is associated with the lighting means (8) and which consists of a plurality of grid surfaces (9) of light permeable material which are arranged on both sides of the lighting means (8); characterised in that the curved reflector (5,6), the lighting means holder (13) and the anti-dazzle unit (14) are held in a flat, trough-like housing (1) and the reflector (5, 6) extends over an entire base area (2) of the housing (1) and up to two mutually oppositely disposed edges in an opening plane (4) of the housing, in that the grid surfaces (9) of the anti-dazzle unit (14) consist of mutually spaced grid surfaces (9) which extend parallel to one another and parallel to the lighting means (8) and which extend outwardly at least partially beyond the opening area (4) of the housing (1) and which are connected together via at least one transverse web (10) which likewise consists of light permeable material.

2. A lamp in accordance with claim 1, characterized in that the grid surfaces (9) which are arranged parallel to one another form a stepped structure.

3. A lamp in accordance with one of the preceding claims, characterized in that the grid surfaces (9) are smooth at their side confronting the lighting means (8) and are provided at their side remote from the lighting means (8) with a prismatic structure.

4. A lamp in accordance with one of the preceding claims, characterized in that transverse webs (10) which connect the grid surfaces (9) are provided in a region of reflector side ends of the grid surfaces (9).

5. A lamp in accordance with one of the preceding claims, characterized in that the number of grid surfaces (9) and their relative arrangement are so selected that at least substantially the same radiant intensity per unit area is present when considered over an opening area (4).

6. A lamp in accordance with one of the preceding claims, characterized in that two centrally symmetrically arranged reflectors (5, 6) are provided in the housing (1) which are of increasingly curved shape going from the oppositely disposed edge regions of the housing (1) towards the centre; in that the elongate lighting means (8) is centrally arranged directly beneath a connecting edge (7) of the two reflectors (5, 6); and in that the two grid surfaces (9) of the anti-dazzle unit (14) are likewise centrally symmetrically arranged on both sides of the lighting means (8), with an open central region of the anti-dazzle unit (14) forming a direct light outlet.

7. A lamp in accordance with claim 6, characterised in that an open oblong, square or round grid (11) is arranged in the direct light outlet and can consist of a light permeable material, and it is mounted on inwardly disposed grid surfaces (9).

8. A lamp in accordance with one of the preceding claims, characterized in that an asymmetrical reflector is arranged in the housing (1) and extends between two mutually opposite housing edges, with the elongate light (8) being arranged in its focal region and being screened by a grid surface arrangement (14) against direct visible contact.

9. A lamp in accordance with one of the preceding claims, characterized in that two centrally symmetrically arranged reflectors (5, 6) are provided in the housing (1) and are shaped so that their curvature increases towards the centre from the mutually oppositely disposed edge regions of the housing (1), with the reflectors (5, 6) being drawn forward in the central region of the housing (1) to the opening plane (4) while forming a connection edge (7); in that a respective elongate lighting means (8) is arranged in the focal region of each reflector (5, 6); and in that an anti-dazzle unit (14) is associated with each reflector (5, 6) which consists of grid surfaces (9, 10, 12) extending perpendicular to one another which at least substantially prevent direct viewing of the lighting means (8).

10. A lamp in accordance with one of the preceding claims, characterized in that the anti-dazzle units (14) are mounted at their ends to end walls (2) of the housing (1).

11. A lamp in accordance with one of the preceding claims, characterized in that the prismatic structures are formed by extrusion and consist of continuous ribs or of individual elements, in particular individual pyramids, formed by an additional pressing step.

12. A lamp in accordance with one of the preceding claims, characterized in that opaque plastics, in particularly lightly coloured opaque plastics, are used in place of or in conjunction with the prismatic structure for the grid surfaces (9).
